# FASCICULE DE BREVET EUROPEEN

(11) **EP 0 348 284 B1**
(45) Date de publication et mention de la délivrance du brevet: **10.06.1992**
(21) Numéro de dépôt: 89401709.4
(22) Date de dépôt: 16.06.1989
(51) Int. Cl.: A43C 5/00

(54) **Dispositif de serrage à lacet notamment pour chaussure**
Schnürverschluss für Schuhe
Lacing fastening for shoes

(30) Priorité: 23.06.1988 FR 8808460
(43) Date de publication de la demande: 27.12.1989
(73) Titulaire: SALOMON S.A., 74370 Pringy (FR)
(72) Inventeur: Dufour, Pierre, F-74290 Menthon-St-Bernard (FR)
(74) Mandataire: Bruder, Michel

(56) Documents cités:
- DE-C- 123 031
- FR-A- 788 872
- US-A- 1 981 087

## Description

La présente invention concerne un dispositif de serrage à lacet utilisable plus particulièrement sur une chaussure et notamment une chaussure de sport.

Les dispositifs de serrage à lacet comportent des organes d accrochage et/ou de guidage du lacet qui sont fixés respectivement sur deux parties à rapprocher et/ou à serrer l une contre l'autre en définissant un plan de laçage. Ces organes d'accrochage et/ou de guidage sont constitués par des oeillets, boucles, rivets, passants etc.. qui sont répartis le long des bords des deux parties à lacer entre elles.

Dans les dispositifs de serrage à lacet connus les organes d'accrochage et/ou de guidage du lacet définissent une ouverture de passage du lacet qui est soit contenue dans le plan de laçage, soit perpendiculaire à ce plan. Dans le premier cas, lorsque les ouvertures des organes d'accrochage et/ou de guidage tels que des oeillets sont contenus dans le plan de laçage, le lacet passe alternativement par dessus et par dessous les oeillets successifs. De tels dispositifs de serrage à lacet sont décrits par exemple dans les brevets GB-A-771 703, US-A-1 434 723, DE-A-3 323 170, FR-A-2 586 343. Avec ces dispositifs de serrage à lacet dans lesquels le passage du lacet est alterné à travers les organes d'accrochage et/ou de guidage successifs on constate un frottement relativement élevé du lacet sur les organes d'accrochage et sur les parties à serrer y compris sur une languette qui, dans le cas d' une chaussure, est recouverte par les deux parties devant être serrées. Ceci entraine un serrage irrégulier qui est le plus souvent insuffisant à l'extrémité antérieure du laçage.

Dans le cas où les ouvertures de passage du lacet dans les organes d' accrochage et/ou de guidage successifs s'étendent dans des plans perpendiculaires au plan de laçage, le lacet passe à plat à travers les ouvertures. De tels dispositifs de serrage à lacet sont décrits par exemple dans les brevets DE-A-497 455, CH-A-403 563 et FR-A-1 307 133. Dans ces dispositifs de serrage à lacet la conception des organes d accrochage est relativement complexe et lorsque ces organes sont constitués par des crochets, ils ne garantissent pas un maintien sûr du lacet en place lorsque le laçage est desserré.

La présente invention vise à remédier aux inconvénients des dispositifs de serrage à lacet connus en procurant un dispositif dans lequel les organes d'accrochage du lacet permettent de maintenir celui ci en position de laçage, notamment lorsqu'il est desserré, tout en assurant son passage à plat, donc avec un minimum de frottement, de manière simple, efficace et peu coûteuse.

A cet effet ce dispositif de serrage à lacet comportant, le long du bord de chacune de deux parties devant être rapprochées et/ou serrées l'une contre l'autre, une succession d'oeillets traversés les uns après les autres par le lacet, les deux ensembles d'oeillets opposés se trouvant dans un même plan de laçage contenant également le lacet passant à travers les oeillets successifs, est caractérisé en ce que chaque oeillet est contenu dans un plan qui est incliné par rapport au plan de laçage d'un angle tel qu'au passage à travers l'oeillet le lacet soit en contact avec celui-ci uniquement en deux points opposés distants l'un de l'autre dans le sens longitudinal du lacet.

On décrira ci-après, à titre d'exemples non limitatifs, diverses formes d'exécution de la présente invention, en référence au dessin annexé sur lequel

La figure 1 est une vue en perspective d'un dispositif de serrage à lacet suivant l'invention

La figure 2 est une vue en coupe longitudinale, partielle d'un ensemble d'oeillets du dispositif de serrage suivant l'invention

La figure 3 est une vue en coupe longitudinale d'un ensemble d'oeillets ayant une inclinaison différente de ceux représentés sur la figure 2.

La figure 4 est une vue en perspective d'un oeillet indépendant.

Les figures 5,6 et 6A sont des vues en perspective de barrettes portant des successions d'oeillets.

Les figures 7,8,9 et 10 sont des vues en perspective de chaussures pourvues d'un dispositif de serrage à lacet suivant l'invention.

Les figures 11 et 12 sont des vues en coupe longitudinale de variantes de disposition des oeillets.

La figure 13 est une vue plan d'un type de laçage à oeillets inclinés suivant l'invention.

Le dispositif de serrage à lacet qui est représenté sur les figures 1 et 2, est prévu pour rapprocher et/ou serrer l'une contre l'autre deux parties distantes 1 et 2 d'un article quelconque tel que par exemple une chaussure. Ce serrage est réalisé au moyen d'un lacet 3 qui passe, d'une manière connue en soi, alternativement à travers des oeillets 4 répartis en deux ensembles d'oeillets successifs fixés sur les deux bords longitudinaux 1a et 2a des deux parties à serrer 1,2. Le lacet 3 suit ainsi un trajet conventionnel en zigzag entre les oeillets 4 des deux ensembles opposés, en étant contenu dans le plan de laçage P dans lequel sétendent les deux parties 1,2 à serrer.

Suivant l'invention les oeillets 4 sont disposés de manière à être contenus dans des plans respectifs P₁ qui sont inclinés d'un angle a par rapport au plan de laçage P. De ce fait le lacet 3 traverse chaque oeillet 4, en s'étendant dans le plan de laçage P et en étant en contact avec l oeillet 4 en deux points A et B distants l'un de l' autre dans le sens longitudinal du lacet 3. Ces points A et B correspondent aux points de tangence entre la surface ex terne du lacet 3 et la surface périphérique interne de l'oeillet 4.

L'angle d'inclinaison a de chaque oeillet 4 par rapport au plan de laçage P est fonction du rapport entre le diamètre interne d de l'oeillet 4 et le diamètre externe d1 du lacet 3. La figure 2 illustre le cas où ce rapport est relativement élevé, c'est à-dire où le diamètre interne d de l'oeillet 4 est beaucoup plus grand que le diamètre d1 du lacet 3. Dans ce cas l'angle a d'inclinaison du plan P1 de l oeillet 4 par rapport au plan de laçage P est relativement faible, par exemple de l'ordre de 50o.

Dans la variante d'exécution représentée sur la figure 3 le rapport entre les diamètres d et d1 est légère ment supérieur à 1, c'est-à-dire que le diamètre interne d de l'oeillet 4 est légèrement supérieur au diamètre d1 du lacet 3, et dans ce cas l'angle d'inclinaison a du plan P1 de l'oeillet 4 par rapport au plan de laçage P est supérieur au cas précédent, et il est de l'ordre de 80o.

De préférence les plans P1 contenant les oeillets 4 sont inclinés dans le sens où s'exerce l'effort de traction f sur le lacet 3 lors du serrage.

Du fait que le lacet 3 est en contact, avec chaque oeillet 4, en deux points A,B opposés il est maintenu par frottement aux points de contact A,B lorsqu' il est desserré, tout en permettant son passage à plat, dans le plan de laçage P, donc avec un minimum de frottement pendant le laçage.

Chaque oeillet 4 peut être fixé individuellement aux deux parties à serrer 1,2. A cet effet il peut être solidaire, comme il est représenté sur la figure 4, d'une patte 5 fixée individuellement aux deux parties 1,2, par exemple par couture, rivetage etc.. Cette patte 5 peut être avantageusement renforcée, le long de son bord sur lequel est fixé l'oeillet 4, par un rebord 5a formant une surépaisseur. Dans ce cas l'oeillet 4 est solidaire de la patte 5 en étant incliné de l'angle a par rapport au plan de cette patte. Avantageusement l'oeillet 4 et la patte 5 forment une seule pièce en matière plastique venant de moulage.

Dans la variante d'exécution de l'invention représentée sur la figure 5 les oeillets 4 situés d'un même côté, formant un ensemble d'oeillets successifs sont solidaires du bord longitudinal d'une même barrette 6 de forme rectan gulaire, en matériau flexible ou semi-flexible. Cette barrette 6 est avantageusement pourvue, le long de son bord où sont fixés les oeillets successifs 4, d'une surépaisseur formant un rebord de consolidation 6a. Là encore la barrette 6 et les oeillets 4 sont avantageusement réalisés en une seule pièce en matière plastique moulée.

Dans la variante d'exécution de l'invention représentée sur les figures 6 et 6A la barrette 6 est pourvue, à son extrémité postérieure d'un organe 7 permettant de coincer le lacet 3. Cet organe 7, qui vient avantageusement de moulage avec la barrette 6 et les oeillets 4, présente une encoche 7a dans laquelle peut être coincé le lacet 3. Selon l'effet de serrage recherché, cet organe 7 peut être situé soit sensiblement dans l'alignement des oeillets 4, comme il est représenté sur la figure 6, et donc en relief par rapport au bord longitudinal 1a ou 2a correspondant, soit comme il est représenté sur la figure 6A, en retrait de l'alignement desdits oeillets 4.

La figure 7 représente une chaussure dont les oeil lets inclinés 4 sont solidaires de pattes indépendantes 5 qui sont fixées aux deux parties à serrer 1 2 au moyen de rivets 8.

La figure 8 représente une chaussure dont les deux parties à serrer 1,2 portent des barrettes 6 dont sont sollidaires les oeillets inclinés 4. Ces barrettes sont fixées aux deux parties 1 et 2 de la chaussure par exemple par couture. Les deux barrettes 6 sont pourvues, à leurs extrémités postérieures, d'organes de coincement 7 pour immobiliser le lacet 3.

La figure 9 représente une chaussure dans laquelle les oeillets inclinés 4 traversés par le lacet de serrage 3 sont solidaires de deux barrettes 6 qui sont articulées entre elles à leurs extrémités antérieures, autour d'un axe 9 cet axe 9 pouvant être éventuellement solidaire de l'empeigne de la chaussure.

La figure 10 représente une chaussure du type illustré sur la figure 8 et dont le lacet de serrage 3 forme une ganse en passant sur un organe de coincement antérieur 10 fixé à l'empeigne de la chaussure.

La figure 11 représente une variante d'exécution du dispositif de serrage à lacet suivant l'invention dans laquelle les oeillets succesifs d'un même ensemble sont incli nés alternativement dans des directions opposées. Autrement dit dans la succession d'oeillets 4a, 4b,4c,4d, les oeillets de rangs impaires 4a,4c sont inclinés vers la droite tandis que les oeillets de rangs pairs 4b,4d sont inclinés vers la gauche. L'angle d'inclinaison des oeillets de rangs pairs 4a,4c peut être égal à l'angle d'inclinaison en sens opposé des oeillets de rangs paire 4b,4d ou bien encore ces angles peuvent avoir des valeurs différentes.

La figure 12 représente une autre variante d'exécution dans laquelle les oeillets successifs 4a,4b,4c d'un même ensemble d'oeillets sont inclinés d'angles différents par rapport au plan de laçage. Le premier oeillet 4a,de diamétre relativement grand, est incliné, par rapport au plan de laçage P d'un angle aigu a1 qui est inférieur à l'angle aigu a2 dont est incliné le deuxième oeillet 4b, lequel est lui même inférieur à l'angle a3 dont est incliné le troisième oeillet 4c.

La figure 13 illustre un mode de laçage dans lequel les oeillets 4 des deux ensembles opposés sont légèrement décalés longitudinalement les uns par rapport aux autres, de manière qu'en position de serrage maximal les oeillets de l'ensemble d'oeillets droit puissent venir se loger dans les intervalles entre les oeillets 4 de l'ensemble d'oeillets gauche, comme il est indiqué en trait mixte sur le dessin.

## Revendications

1. Dispositif de serrage à lacet comportant, le long du bord (1a,2a) de chacune de deux parties (1,2) devant être rapprochées et/ou serrées l'une contre l'autre, une succession d'oeillets (4) traversés les uns après les autres par le lacet (3), les deux ensembles d'oeillets opposés (4) se trouvant dans un même plan de laçage (P) contenant également le lacet (3) passant à travers les oeillets successifs (4), caractérisé en ce que chaque oeillet (4) est contenu dans un plan (P1) qui est incliné par rapport au plan de laçage (P) d'un angle (a) tel qu'au passage à travers l'oeillet (4) le lacet soit en contact avec celui-ci uniquement en deux points opposés (A,B) distants l'un de l'autre dans le sens longitudinal du lacet (3).

2. Dispositif suivant la revendication 1 caractérisé en ce que chaque oeillet (4) est solidaire, d'une patte (5) fixée individuellement aux deux parties (1,2.).

3. Dispositif suivant la revendication 2 caractérisé en ce que la patte (5) est renforcée, le long de son bord sur lequel est fixé l'oeillet (4), par un rebord (5a) formant une surépaisseur.

4. Dispositif suivant l'une quelconque des revendications 2 et 3 caractérisé en ce que l'oeillet (4) et la patte (5) forment une seule pièce en matière plastique venant de moulage.

5. Dispositif suivant la revendication 1 caractérisé en ce que les oeillets (4) situés d'un même côté. formant un ensemble d'oeillets successifs, sont solidaires du bord longitudinal d'une même barrette (6) de forme rec tangulaire.

6. Dispositif suivant la revendication 5 caractérisé en ce que la barrette (6) est pourvue, le long de son bord où sont fixés les oeillets successifs (4), d'une surépaisseur formant un rebord de consolidation (6a).

7. Dispositif suivant l'une quelconque des revendications 5 et 6 caractérisé en ce que la barrette (6) et les oeillets (4) sont réalisés en une seule pièce en matière plastique moulée.

8. Dispositif suivant l'une quelconque des revendications 5 à 7 caractérisé en ce que la barrette (6) est pourvue, à son extrémité postérieure, d'un organe (7) permettant de coincer le lacet (3), cet organe (7), qui vient avantageusement de moulage avec la barrette (6) et les oeillets (4), présentant une encoche (7a) dans laquelle peut être coincé le lacet (3).

9. Dispositif suivant la revendication 8 caractérisé en ce que l'organe (7) est sensiblement situé dans l'alignement des oeillets (4), en relief par rapport au bord longitudinal (1a,2a) correspondant.

10. Dispositif suivant la revendication 8 caractérisé en ce que l organe (7) est en retrait de l'alignement des oeillets (4).

11. Dispositif suivant l'une quelconque des revendications précédentes caractérisé en ce que les oeillets (4) sont de préférence inclinés dans le sens suivant lequel s'exerce l'effort de traction (f) sur le lacet (3) pendant le serrage.

12. Dispositif suivant l'une quelconque des revendications précédentes caractérisé en ce que les oeillets (4a,4b,4c) d'un même ensemble sont inclinés d'angles différents (a1,a2,a3) par rapport au plan de laçage (P).

13. Dispositif suivant l'une quelconque des revendications précédentes caractérisé en ce que les oeillets (4a,4b,4c,4d) d'un même ensemble d'oeillets sont inclinés alternativement dans des sens opposés.

14. Dispositif suivant l'une quelconque des revendications 5 à 13 appliqué au serrage d'une chaussure caractérisé en ce que les deux barrettes (6) portant les deux ensembles d'oeillets inclinés (4) sont articulées entre elles à leurs extrémités antérieures, autour d'un axe (9) cet axe (9) pouvant être éventuellement solidaire de l'empeigne de la chaussure.

15. Dispositif suivant l'une quelconque des revendications 5 à 13 appliqué au serrage d'une chaussure caractérisé en en ce que le lacet de serrage (3) forme une ganse en passant sur un organe de coincement antérieur (10) fixé à l'empeigne de la chaussure.

## Patentansprüche

1. Schnürverschluß mit längs des Randes (1a, 2a) eines jeden der einander anzunähernden und/oder miteinander zu verschnürenden Teile (1,2) eine Reihe von Ösen (4) angeordnet ist, die aufeinanderfolgend von einem Schnürband (3) durchquert werden, wobei die beiden Gruppen von einander gegenüberliegenden Ösen (4) sich in der gleichen Schnürebene (P) befinden, die auch das die aufeinanderfolgenden Ösen (4) durchquerende Schnürband (3) enthält, *dadurch gekennzeichnet*, daß jede Öse (4) in einer Ebene (P1) liegt, die gegenüber der Schoürebene (P) um einem Winkel (a) geneigt ist, derart, daß das Schnürband beim Durchqueren der Öse (4) diese nur an zwei einander gegenüberliegenden, in Längsrichtung des Schnürbandes (3) einen Abstand voneinander aufweisenden Punkten (A, B) berührt.

2. Schnürverschluß nach Anspruch 1, *dadurch gekennzeichnet*, daß jede Öse (4) fest mit einer Platte (5) verbunden ist, die jeweils einzeln mit den beiden Teilen (1, 2) verbunden ist.

3. Schnürverschluß nach Anspruch 2, *dadurch gekennzeichnet*, daß die Platte (5) längs ihres Randes, mit dem die Öse (4) verbunden ist, durch eine Randleiste (5a) verstärkt ist, die eine Überdicke bildet.

4. Schnürverschluß nach einem der Ansprüche 1 oder 2, *dadurch gekennzeichnet*, daß die Öse (4) und die Platte (5) in einem Stück aus Kunststoff geformt sind.

5. Schnürverschluß nach Anspruch 1, *dadurch gekennzeichnet*, daß die auf einer Seite befindlichen, ein Ösengruppe bildenden Ösen (4) mit dem Längsrand einer einzigen, rechteckigen Lasche (8) verbunden sind.

6. Schnürverschluß nach Anspruch 5, *dadurch gekennzeichnet*, daß die Lasche längs ihres Randes, mit dem die aufeinanderfolgenden Ösen (4) verbunden sind, mit einer eine verstärkende Ransleiste (6a) bildenden Überdicke versehen ist.

7. Schnürverschluß nach einem der Ansprüche 5 oder 6, *dadurch gekennzeichnet*, daß die Lasche (6) und die Ösen (4) in einem Stück aus Kunststoff geformt sind.

8. Schnürverschluß nach einem der Ansprüche 5 bis 7, *dadurch gekennzeichnet*, daß die Lasche (6) an ihrem hinteren Ende mit einem das Festklemmen des Schnürbandes ermöglichenden Organ (7) versehen ist, das vorteilhafterweise infolge gemeinsamer Ausformung mit der Lasche und den Ösen eine Einkerbung (7a) aufweist, in die das Schnürband (3) einklemmbar ist.

9. Schnürverschluß nach Anspruch 8, *dadurch gekennzeichnet*, daß das Organ (7) im wesentlichen fluchtend mit den Ösen (4) und erhaben in Bezug auf den entsprechenden Längsrand (1a, 2a) angeordnet ist.

10. Schnürverschluß nach Anspruch 8, *dadurch gekennzeichnet*, daß das Organ (7) in Bezug auf die Fluchtrichtung der Ösen (4) zurückgesetzt ist.

11. Schnürverschluß nach einem der vorhergehenden Ansprüche, *dadurch gekennzeichnet*, daß die Ösen (4) vorzugsweise in der Richtung geneigt sind, in der beim Schnüren des Verschlusses ein Zug (f) auf das Schnürband (3) ausgeübt wird.

12. Schnürverschluß nach einem der vorhergehenden Ansprüche, *dadurch gekennzeichnet*, daß die Ösen (4a, 4b, 4c) der gleichen Gruppe mit unterschiedlichen Winkeln (a1, a2, a3) gegenüber der Schnürebene (P) geneigt sind.

13. Schnürverschluß nach einem der vorhergehenden Ansprüche, *dadurch gekennzeichnet*, daß die Ösen (4a, 4b, 4c, 4d) der gleichen Ösengruppe abwechselnd in entgegengesetzter Richtung geneigt sind.

14. Schnürverschluß nach einem der Ansprüche 5 bis 13 für einen Schuh, *dadurch gekennzeichnet*, daß die beiden Laschen (6), welche die beiden Gruppen von Ösen (4) tragen, an ihren vorderen Enden miteinander gelenkig um eine Achse (9) verschwenkbar verbunden sind, wobei die Achse (9) gegebenenfalls am Oberleder des Schuhs befestigt sein kann.

15. Schnürverschluß nach einem der Ansprüche 5 bis 13, für einen Schuh, *dadurch gekennzeichnet*, daß das Schnürband (3) beim Durchqueren eines vorderen, am Oberleder des Schuhs befestigten Klemmelements (10) eine Schleife bildet.

## Claims

1. Laced tightening device comprising, along the edge (1a, 2a) of each of two parts (1, 2) having to be brought closer to and/or tightened against each other, a succession of eyelets (4) traversed one after the other by the lace (3), the two opposite assemblies of eyelets (4) lying in the same plane of lacing (P) also containing the lace (3) passing through the successive eyelets (4), characterized in that each eyelet (4) is contained in a plane (P1) which is inclined with respect to the plane of lacing (P) by an angle (a) such that, upon passage through the eyelet (4), the lace is in contact therewith only at two opposite points (A, B) distant from each other in the longitudinal direction of the lace (3).

2. Device according to Claim 1, characterized in that each eyelet (4) is fast with a tab (5) fixed individually to the two parts (1, 2).

3. Device according to Claim 2, characterized in that the tab (5) is reinforced, along its edge on which the eyelet (4) is fixed, by a raised edge (5a) forming an extra thickness.

4. Device according to either one of Claims 2 and 3, characterized in that the eyelet (4) and the tab (5) form one piece, made of moulded plastics material.

5. Device according to Claim 1, characterized in that the eyelets (4) located on the same side, forming an assembly of successive eyelets, are fast with the longitudinal edge of the same bar (6) of rectangular form.

6. Device according to Claim 5, characterized in that the bar (6) is provided, along its edge where the successive eyelets (4) are fixed, with an extra thickness forming a raised edge (6a) for consolidation.

7. Device according to either one of Claims 5 and 6, characterized in that the bar (6) and the eyelets (4) are made in one piece in moulded plastics material.

8. Device according to any one of Claims 5 to 7, characterized in that the bar (6) is provided, at its rear end, with a member (7) for wedging the lace (3), this member (7), which is advantageously moulded with the bar (6) and the eyelets (4), presenting a notch (7a) in which the lace (3) may be wedged.

9. Device according to Claim 8, characterized in that the member (7) is substantially located in line with the eyelets (4), in relief with respect to the corresponding longitudinal edge (1a, 2a).

10. Device according to Claim 8, characterized in that the member (7) is recessed with respect to the alignment of the eyelets (4).

11. Device according to any one of the preceding Claims, characterized in that the eyelets (4) are preferably inclined in the direction in which the effort of traction (f) is exerted on the lace (3) during tightening.

12. Device according to any one of the preceding Claims, characterized in that the eyelets (4a, 4b, 4c) of the same assembly are inclined by different angles (a1, a2, a3) with respect to the plane of lacing (P).

13. Device according to any one of the preceding Claims, characterized in that the eyelets (4a, 4b, 4c, 4d) of the same assembly of eyelets are inclined alternately in opposite directions.

14. Device according to any one of Claims 5 to 13 applied to the tightening of a shoe, characterized in that the two bars (6) bearing the two assemblies of inclined eyelets (4) are articulated on each other at their front ends about a pin (9), this pin (9) possibly being fast with the upper of the shoe.

15. Device according to any one of Claims 5 to 13 applied to the tightening of a shoe, characterized in that the tightening lace (3) forms a loop on passing over a front wedging member (10) fixed to the upper of the shoe.
